# EUROPÄISCHE PATENTSCHRIFT

(11) **EP 1 930 081 B1**
(45) Veröffentlichungstag und Bekanntmachung des Hinweises auf die Patenterteilung: **07.10.2015**
(21) Anmeldenummer: 07022662.6
(22) Anmeldetag: 22.11.2007
(51) Int. Cl.: B03C 3/86

(54) **Optimierter elektrostatischer Abscheider**
Optimised electrostatic separator
Séparateur électrostatique optimisé

(30) Priorität: 07.12.2006 DE 102006057705
(43) Veröffentlichungstag der Anmeldung: 11.06.2008
(73) Patentinhaber: Robert Bosch GmbH, 70442 Stuttgart (DE)
(72) Erfinder: Steiner, Dietmar, Dr., 73642 Welzheim (DE)

(56) Entgegenhaltungen:
- EP-A1- 0 587 441
- WO-A1-89/12731
- JP-A- 10 047 037
- JP-A- 2005 240 634
- JP-A- 2006 000 817

## Beschreibung

Die Erfindung betrifft eine Abgasreinigungsanlage nach dem Oberbegriff des unabhängigen Patentanspruches 1.

Weiter betrifft die Erfindung einen elektrostatischen Abscheider nach dem Oberbegriff des unabhängigen Anspruchs 5.

Aufgrund der Emissionen von Heizungsanlagen und globaler Bemühungen, derartige Emissionen zu reduzieren - siehe zum Beispiel das Kyoto-Abkommen - werden bei Heizungsanlagen entsprechende Abgasreinigungsanlagen verwendet. Diese sollen insbesondere die schädlichen Stoffe und Partikel in Abgasen herausfiltern, so dass das verbleibende, gereinigte Abgas bedenkenlos an die Umwelt abgegeben werden kann. Insbesondere werden derartige Abgasreinigungsanlagen bei Biomasse-Heizanlagen eingesetzt, bei denen neben ansonsten ökonomischen und ökologischen Vorteilen eine erhöhte Emission an Schadstoffen in den Abgasen auftreten kann. Gerade die relativ hohe Emission an Feinstaub als ein Schadstoffanteil ist bei Biomasse-Heizungsanlagen ein Problem.

Aus der EP 1 193 445 A2 ist eine Abgasreinigungsanlage bekannt, welche für Biomasse-Heizungsanlagen zur Verringerung von Feinstaubemission verwendet wird. Die dort beschriebene Vorrichtung ist in einen Rauchgaskanal einbaubar und weist hierzu einen Deckel auf, der gasdicht auf eine zugehörige Öffnung an einem Rauchgaskanal aufsetzbar ist. An der Innenseite des Deckels ist über eine isolierende Halterung eine Sprühelektrode, zum Beispiel in Form eines gespannten Stabes, gehalten. Ein Hochspannungs-Transformator mit Gleichrichterfunktion erlaubt den Aufbau einer hohen Gleichspannung zwischen dem Draht und dem Deckel, welcher elektrisch leitend mit dem Ofenrohr verbunden ist, sodass dieses als Kollektorelektrode wirkt.

Ein derartiger Elektrofilter mit Sprühelektrode und Kollektorelektrode ist auch bekannt als elektrostatischer Abscheider. Dieser wird zur Abgasreinigung in einer Abgasleitung einer Heizungsanlage eingesetzt. Dabei wird durch die Sprühelektrode, welche etwa mittig durch die Abgasleitung verläuft und deshalb auch als Mittelelektrode bezeichnet wird, und eine umgebende Mantelfläche der Abgasleitung ein Kondensator gebildet, der bei einer zylinderrohrförmigen Ausbildung der Abgasleitung auch als Zylinderkondensator bezeichnet wird. Die Sprüh- oder Mittelelektrode weist dabei in der Regel einen kreisförmigen Querschnitt in Strömungsrichtung des Abgases auf, wobei der Durchmesser des Querschnitts oder auch der Krümmungsradius im Allgemeinen relativ klein ausgebildet ist (zum Beispiel kleiner als 0,4 mm). Um nun die Schadstoffe, genauer die nicht an die Umwelt abzugebenden Partikel des Abgases, aus dem Abgasstrom abzuscheiden, wird durch die Mittelelektrode und die durch die Mantelfläche gebildete Kollektorelektrode ein quer zur Strömungsrichtung verlaufendes Feld mit Feldlinien von der Mittelelektrode zur Kollektorelektrode gebildet. Hierzu wird an die Mittelelektrode eine Hochspannung angelegt, zum Beispiel in dem Bereich von 15 kV. Dadurch bildet sich eine Corona-Entladung aus, durch welche die in dem Abgas durch das Feld strömenden Partikel unipolar aufgeladen werden. Aufgrund dieser Aufladung wandern die Partikel durch die elektrostatischen Coulomb-Kräfte zur Innenwand der Abgasleitung, welche als Kollektorelektrode dient.

Die Hochspannung, welche an der Mittelelektrode anliegt, wird über eine Hochspannungszuführung von außen zu der Mittelelektrode zugeführt. Diese verläuft in der Regel quer zu der Strömungsrichtung des Abgases, bevorzugt radial zu der Mittelelektrode. Um ein frühzeitiges Durchschlagen der Hochspannung zu der Innenwand der Abgasleitung zu verhindern, ist die Hochspannungszuführung mit einem Isolator ummantelt.

Es hat sich gezeigt, dass das an Biomasse-Heizungsanlagen erzeugte Abgas (Kondens-)wasser aufweisen kann, das sich zumindest in einer Kaltphase des Abscheiders auf den Isolator niederschlagen kann. Zudem ist ein weiterer Nachteil dieser Isolierung, dass sich auf der Isolierung Abgaspartikel in Form von Asche absetzen. Bei entsprechender Anzahl dieser Asche kann sich Partikel eine elektrisch leitende Oberfläche auf dem Isolator bilden, da Asche sich leicht mit dem Kondenswasser verbindet und somit an einem Entladen der Mittelelektroden führen kann. Dies führt zu einem Versagen des elektrostatischen Abscheiders.

Der Erfindung liegt die Aufgabe zugrunde, eine Abgasreinigungsanlage und einen elektrostatischen Abscheider zu schaffen, der diesen Nachteil überwindet und der insbesondere einen Niederschlag von Wasser und eine Ablagerung von Partikeln auf dem Isolator verhindert oder reduziert, um die Funktionsdauer des elektrostatischen Abscheiders zu erhöhen.

Eine Abgasreinigungsanlage zur Lösung der erfinderischen Aufgabe weist die Merkmale des unabhängigen Anspruchs 1 auf. Vorteilhafte Weiterbildungen sind den Unteransprüchen zu entnehmen.

Eine solche Abgasreinigungsanlage umfasst einen elektrostatischen Abscheider in einem Strömungskanal mit einer Kanalwandung und einem Kanalinneren, durch welchen ein partikelbeinhaltendes Abgas in einer Strömungsrichtung strömt, einer sich in dem Kanalinneren im Wesentlichen in Strömungsrichtung erstreckenden Elektrode, und einer Elektrodenzuführung, um die Elektrode zu speisen, wobei die Elektrodenzuführung mit einem Isolator zumindest teilweise ummantelt ist, und wobei an und/oder in dem Isolator (5, 5') ein Partikelabweisemittel (6, 7) als Thermophorese-Partikelabweisemittel (6) integriert ausgebildet ist, wobei das Partikelabweisemittel eine Heizeinrichtung (6) umfasst.

In dem Strömungskanal ist durch die mit Hochspannung gespeiste Elektrode und die als Gegenelektrode fungierende Kanalwandung ein elektrisches Feld in dem Kanalinneren erzeugt, wobei die Feldlinien quer zur Strömungsrichtung des Abgases verlaufen, bevorzugt rechtwinklig zu der Elektrode. Quer zu der Elektrode ist eine Elektrodenzuführung vorgesehen, welche die Elektrode mit Hochspannung von einer externen Spannungsquelle versorgt. Damit keine Entladung der Elektrode über die Elektrodenzuführung erfolgt, ist diese mit einem Isolator zumindest teilweise ummantelt. Der Isolator ist bevorzugt aus einem isolierenden Material umfassend Keramik und dergleichen gebildet.

In einem Ausführungsbeispiel ist der Strömungskanal als Rohr ausgebildet, bevorzugt als Rohr mit einem kreisförmigen Querschnitt in Strömungs- oder Längsrichtung. Die Elektrode erstreckt sich bevorzugt mittig in diesem Rohr in Strömungsrichtung und wird deshalb auch als Mittelelektrode bezeichnet. Die Mittelelektrode ist vorzugsweise drahtförmig mit einem ebenfalls kreisförmigen Querschnitt in Strömungsrichtung ausgebildet. Damit bilden Elektrode und Rohr eine Art Zylinderkoridensator. Der Radius des Querschnitts der Mittelelektrode ist verglichen mit dem Radius des Querschnitts des Rohrs relativ klein und liegt bevorzugt in einem Bereich von 0,5 mm oder weniger. Die Spannung, die über die Elektrodenzuführung an der Elektrode angelegt wird, ist eine Hochspannung und liegt bevorzugt in einem Bereich um die 15 kV.

In dem elektrischen Feld im Kanalinneren werden die Partikel aus ihrer Strömungsrichtung in Richtung der Kanalwandung abgelenkt und lagern sich an der Kanalwandung ab. Um zu verhindern, dass sich Partikel auf dem Isolator, der in das Kanalinnere zu der Elektrode hineinragt, ablagern, ist ein Partikelabweisemittel vorgesehen. Dies verhindert wirkungsvoll, dass aus ihrer Strömungsrichtung abgelenkte Partikel sich auf dem Isolator ablagern oder reduziert die Anzahl der sich auf dem Isolator ablagernden Partikel pro Zeiteinheit.

Das Partikelabweisemittel ist an und/oder in dem Isolator integriert ausgebildet. Zum einen kann das Partikelabweisemittel um den Isolator herum ausgebildet sein, um eine Art Mantelschicht zumindest teilweise um den Isolator zu bilden, welche Partikel nicht oder nur in geringem Maße zu dem Isolator passieren lässt. In diesem Fall ist das Partikelabweisemittel an dem Isolator ausgebildet. Zum anderen kann das Partikelabweisemittel in dem Isolator ausgebildet sein, wodurch ebenfalls eine Mantelschicht erzeugt werden kann, welche den Isolator zumindest teilweise umgibt. Das Partikelabweisemittel kann natürlich auch als Kombination von beiden Varianten ausgebildet sein.

Das Partikelabweisemittel ist als Thermophorese-Partikelabweisemittel ausgebildet ist. Unter Thermophorese versteht man insbesondere einen Effekt, der bei Aerosolen in Luft auftritt, wie dies zum Beispiel bei einer entsprechenden Anwendung des erfindungsgemäßen Elektroabscheiders in einer Abgasleitung vorkommt. Hierbei prasseln auf ein Staubteilchen von allen Seiten im Mittel gleichmäßige Luftmoleküle ein. Eine statische Fluktuation führt zu einer Brown'schen Bewegung der Teilchen, wobei die Bewegung statistisch und ungerichtet ist. Falls sich diese Teilchen in einem Temperaturgradienten (beispielsweise eines Temperaturfeldes) befinden, treffen auf der heißeren Seite schnellere Moleküle auf das Teilchen als auf der kälteren Seite. Hierdurch erfährt das Teilchen einen Nettoimpuls in Richtung der kälteren Seite. Die Bewegung ist dabei im Wesentlichen immer noch statistisch. Jedoch bewegt sich das Teilchen über eine Zeitspanne in Richtung der kälteren Seite.

Dieser Effekt wird bei dem Thermophorese-Partikelabweisemittel verwendet. Das heißt, das Thermophorese-Partikelabweisemittel ist ausgebildet, um die Teilchen mittels des Effekts der Thermophorese von dem Isolator abzuweisen.

Dass das Thermophorese-Partikelabweisemittel ist als eine Heizeinrichtung ausgebildet, insbesondere als Heizdraht oder dergleichen. Diese Heizeinrichtung ist ausgebildet, um die Oberfläche des Isolators in dem partikelbeladenen Abgasstrom zumindest teilweise zu erwärmen. Die Heizeinrichtung kann dabei sowohl an der Oberfläche des Isolators ausgebildet sein, als auch in dem Isolator ausgebildet sein. Kombinationen sind ebenfalls möglich. Die bevorzugt als Heizdraht ausgebildete Heizungseinrichtung verläuft bevorzugt in dem Isolator.

Eine Ausführungsform sieht vor, dass die Heizeinrichtung geeignet ist, eine äußere Oberfläche des Isolators auf eine für eine Thermophorese erforderliche Temperatur, die entsprechend höher ist, als die des umgebenden Abgases, aufzuwärmen. Bevorzugt liegt diese erforderliche Temperatur bzw. genauer die Temperaturdifferenz zwischen Abgastemperatur und Oberflächentemperatur in einem Bereich von >= 50 bis <= 400 K, weiter bevorzugt etwa in dem Bereich von 100 K über der Abgastemperatur. Hierdurch wird ein Temperaturfeld erzeugt, dessen Temperaturgradient zu dem umgebenden Abgas zuverlässig das Ablagern von Partikeln, insbesondere von kleinen, deutlich submikroner Partikel in einem Bereich von etwa 200 nm und kleiner, verhindert.

Ein weiteres Ausführungsbeispiel sieht vor, dass die Heizeinrichtung ausgebildet ist, den Isolator auf eine Temperatur zum Abbrennen von auf dem Isolator befindlichen Partikeln zu erwärmen. Trotz des Partikelabweisemittels kann es vorkommen, dass vereinzelt Partikel sich auf dem Isolator ablagern. Um diese zu entfernen, also von dem Isolator abzuweisen, ist die Heizeinrichtung so ausgebildet, dass an der Oberfläche des Isolators eine Temperatur erzeugbar ist, welche ein Abbrennen der Partikel ermöglicht.

Hierzu kann eine Steuerungseinheit vorgesehen werden, die beispielsweise bewirkt, dass der Isolator, der bevorzugt als Keramikisolator ausgebildet ist, zumindest an seiner Oberfläche auf eine Abbrenntemperatur erhöht wird, welche bevorzugt in einem Bereich von 550°C bis 750°C, weiter bevorzugt etwa bei 600°C und darüber ausgebildet ist. Ab Erreichen der Abbrenntemperatur verbrennen die brennbaren, abgelagerten Partikel auf dem Isolator. Nichtbrennbare Partikel verbleiben auf dem Isolator, wobei die nichtbrennbaren Partikel nicht elektrisch leitend sind und somit für die Funktionsweise des elektrostatischen Abscheiders unkritisch sind.

Ein alternatives Ausführungsbeispiel eines Partikelabweisemittels sieht vor, dass das Partikelabweisemittel als Ablenkmittel ausgebildet ist, um die Bahn der Partikel in dem Strömungskanal entsprechend abzulenken. Hierbei ist das Partikelmittel derart ausgebildet, dass die Partikel durch eine gerichtete Wirkungskraft gezielt von ihrer Bahn in Strömungsrichtung abgelenkt werden und so von dem Isolator weg gelenkt werden. Natürlich ist auch eine Kombination von Ablenkmittel und Thermophorese-Partikelabweisemittel möglich.

Für eine gerichtete Ablenkung der Partikel ist vorgesehen, dass das Ablenkmittel als Fluidströmungsmittel ausgebildet ist, um die Bahn der Partikel in dem Strömungskanal durch ein Fluid entsprechend abzulenken. Das Fluid wird dabei so in den Strömungskanal eingebracht, dass eine Strömung entsteht, welche die Abgaspartikel mitreißt in eine Richtung weg von dem Isolator.

Weiterhin wird die erfinderische Aufgabe durch einen elektrostatischen Abscheider gelöst, der die Merkmale des unabhängigen Anspruchs 5 aufweist. Dieser ist in einem Strömungskanal einer Abgasleitung angeordnet und umfasst eine von einem Isolator zumindest teilweise ummantelte Elektrodenzuführung, wobei an und/oder in dem Isolator eine Heizeinrichtung als Partikelabweisemittel integriert ausgebildet ist.

Mit dem erfindungsgemäßen elektrostatischen Abscheider und dem erfindungsgemäßen Heizungssystem werden insbesondere die folgenden Vorteile realisiert:
Durch das Partikelabweisemittel wird weitestgehend verhindert, dass sich Wasser und Partikel auf der Isolatoroberfläche ablagern. Hierdurch kann eine Entladung über Wasser bzw. wasserenthaltende Partikel entlang des Isolators verhindert werden und somit lässt sich die Funktionsfähigkeit des elektrostatischen Abscheiders wirkungsvoll verbessern. Die Partikelabweisemittel sind einfach aufgebaut und lassen sich leicht realisieren.

Die Zeichnungen stellen zwei Ausführungsbeispiele der Erfindung dar und zeigen Folgendes:
Fig. 1 zeigt schematisch einen Ausschnitt eines erfindungsgemäßen elektrostatischen Abscheiders in einer Schnittansicht, mit einem als Heizeinrichtung ausgebildetem Partikelabweisemittel und
Fig. 2 zeigt schematisch ein zweites Ausführungsbeispiel eines Ausschnitts eines erfindungsgemäßen elektrostatischen Abscheiders in einer Schnittansicht, mit einem als Fluidströmungsmittel ausgebildetem Partikelabweisemittel.

Fig. 1 zeigt schematisch einen Ausschnitt eines erfindungsgemäßen elektrostatischen Abscheiders 1, der in einer Abgasleitung einer Abgasreinigungsanlage (nicht dargestellt) angeordnet ist. Die Abgasleitung weist einen Strömungskanal 2 auf, welcher im Wesentlichen aus einer Kanalwandung 2a und einem Kanalinneren 2b besteht. Durch den Strömungskanal 2 strömt in Betrieb ein partikelbeinhaltendes Abgas einer Heizeinrichtung (nicht dargestellt). Der elektrostatische Abscheider 1 umfasst eine sich in dem Kanalinneren 2b in Strömungsrichtung erstreckende Elektrode 3 und eine Elektrodenzuführung 4. Die Elektrodenzuführung 4, welche hier etwa senkrecht zu der Elektrode 3 verläuft, ist mit einem Keramik-Isolator 5 ummantelt. Diese Elektrodenzuführung 4 ist elektrisch leitend mit der Elektrode 3 verbunden und speist diese von einer externen Spannungsversorgungsquelle (nicht dargestellt) mit einer Hochspannung. Die Kanalwandung 2a und die Elektrode 3 bilden dabei eine Art Kondensator, wobei sich zwischen den Oberflächen der Elektrode und der Kanalwandung 2a ein elektrisches Feld ausbildet. Um Entladungen von der Elektrode 3 zur Kanalwandung 2a über die Elektrodenzuführung 4 zu verhindern, ist die Elektrodenzuführung mit einem Isolator, hier dem Keramik-Isolator 5 isolierend ummantelt.

Um zu verhindern, dass sich Partikel aus dem strömenden Abgasstrom an dem Keramikisolator 5 ablagern und ggf. eine leitende Oberfläche bilden, welche zu einer Entladung der Elektrode 3 entlang dieser leitenden Oberfläche zu der Kanalwandung 2a führen kann, ist in den Keramik-Isolator 5 ein als Heizeinrichtung 6 ausgebildetes Partikelabweisemittel integriert. Die Heizeinrichtung 6 ist aus mehreren Heizdrähten 6a ausgebildet (von denen zwei dargestellt sind), die sich in Bahnen in dem Keramik-Isolator 5 erstrecken. Diese Heizdrähte 6a sind dazu geeignet, die äußere Oberfläche des Keramik-Isolators 5 auf eine Temperatur zu erwärmen, welche mittels Thermophorese-Effekt dazu geeignet ist, Partikel von dem Keramik-Isolator 5 abzuweisen. Ein Beispiel für Bedingungen, die in einem Einsatzbereich für den elektrostatischen Abscheider vorliegen, sind die Folgenden:

| | |
|---|---|
| Abgaswärme bei Eintritt in den Strömungskanal 2: | etwa 220°C |
| Strömungsgeschwindigkeit des Abgases: | etwa 2 m/s |
| Durchmesser des Keramik-Isolators 5: | etwa 10 mm |
| Länge des Keramik-Isolators 5: | etwa 35 mm |
| Heizleistung: | etwa 10 - 20 W |

Somit ist eine Heizleistung einer Heizeinrichtung 6, die zum Beispiel als elektrische Widerstandsheizung ausgebildet ist, ausreichend, um Partikel von dem Keramik-Isolator 5 abzuweisen. Um möglicherweise auf dem Keramik-Isolator 5 abgelagerte Partikel zu entfernen, ist die Heizeinrichtung 6 ausgebildet, um Temperaturen von etwa 600°C und mehr an der Oberfläche des Keramik-Isolators 5 zu erzeugen.

Fig. 2 zeigt schematisch ein zweites Ausführungsbeispiel eines Ausschnitts eines erfindungsgemäßen elektrostatischen Abscheiders 1' in einer Schnittansicht. Der elektrostatische Abscheider 1' ist ebenfalls in einer Abgasleitung einer Abgasreinigungsanlage (nicht dargestellt) angeordnet. Die Abgasleitung weist einen Strömungskanal 2 auf, welcher im Wesentlichen aus einer Kanalwandung 2a und einem Kanalinneren 2b besteht. Durch den Strömungskanal 2 strömt in Betrieb ein partikelbeinhaltendes Abgas einer Heizeinrichtung (nicht dargestellt). Der elektrostatische Abscheider 1 umfasst eine sich in dem Kanalinneren 2b in Strömungsrichtung erstreckende Elektrode 3 und eine Elektrodenzuführung 4. Die Elektrodenzuführung 4, welche auch hier etwa senkrecht zu der Elektrode 3 verläuft, ist mit einem Keramik-Isolator 5' ummantelt. Der Keramik-Isolator 5' durchdringt, wie auch in dem Ausführungsbeispiel nach Fig. 1, ebenso wie die Elektrodenzuführung 4 die Kanalwandung 2b. Die Elektrodenzuführung 4 ist elektrisch leitend mit der Elektrode 3 verbunden und speist diese von einer externen Spannungsversorgungsquelle (nicht dargestellt) mit einer Hochspannung. Die Kanalwandung 2a und die Elektrode 3 bilden eine Art Kondensator, wobei sich zwischen den Oberflächen der Elektrode 3 und der Kanalwandung 2a ein elektrisches Feld ausbildet. Um Entladungen von der Elektrode 3 zur Kanalwandung 2a über die Elektrodenzuführung 4 zu verhindern, ist die Elektrodenzuführung 4 mit einem Isolator, hier einem Keramik-Isolator 5' isolierend ummantelt. Der Keramik-Isolator 5' ist hier, im Gegensatz zu der zylindrischen Form des Isolators in Fig. 1, konisch ausgebildet, wobei der Keramik-Isolator 5' sich in Richtung Kanalwandung 2a von dem Kanalinneren 2b her verjüngt. Zwischen Kanalwandung 2a und Keramik-Isolator 5' ist ein als Ringspalt 7 ausgebildetes Partikelabweisemittel, genauer Fluidströmungsmittel, ausgeformt. Über diesen Ringspalt 7 kann beispielsweise Umgebungsluft in das Kanalinnere 2b strömen. Der Ringspalt 7 ist dabei so ausgebildet, dass Partikel in dem Abgas aufgrund der durch den Ringspalt und den Druckverhältnissen im Kanalinneren 2b und der Umgebung erzeugten Strömung so abgelenkt werden, dass diese sich nicht auf der Oberfläche des Keramik-Isolators 5' ablagern. Die in der Fig. 2 dargestellten Pfeile kennzeichnen diese Ablenkung, wobei der lange, vertikale Pfeil in der Fig. 2 den Abgasstrom ohne Partikelabweisemittel darstellt, die zwei schräg, entlang des Keramik-Isolators 5' verlaufenden Pfeile die Umgebungsluftströmung darstellen und die geschwungen beiden verbleibenden Pfeile die abgelenkte Abgasströmung darstellen.
Selbstverständlich ist auch eine Kombination verschiedener Partikelabweisemittel möglich.

## Patentansprüche

1. Abgas-Reinigungsanlage, umfassend einen Strömungskanal, durch welchen ein partikelbeinhaltendes Abgas in einer Strömungsrichtung strömt,
und einen elektrostatischen Abscheider, der in diesem Strömungskanal gebildet wird durch eine sich im Kanalinneren im Wesentlichen in Strömungsrichtung erstreckenden Hochspannungs-Elektrode, durch die als Gegenelektrode fungierende Kanalwandung und und durch eine Elektrodenzuführung, um die Hochspannungs-Elektrode zu speisen, wobei die Elektrodenzuführung zumindest teilweise mit einem Isolator ummantelt ist,
**dadurch gekennzeichnet, dass** ein an oder in den Isolator integriertes Partikelabweisemittel als Thermophorese-Partikelabweisemittel ausgebildet ist, wobei das Partikelabweisemittel eine Heizeinrichtung umfasst.

2. Abgasreinigungsanlage nach Anspruch 1, **dadurch gekennzeichnet, dass** die Heizeinrichtung (6) geeignet ist, eine äußere Oberfläche des Isolators (5) auf eine für eine Thermophorese erforderliche Temperatur, die entsprechend höher ist, als die des umgebenden Abgase, aufzuwärmen.

3. Abgasreinigungsanlage nach den Ansprüchen 1 oder 2, **dadurch gekennzeichnet, dass** die Heizeinrichtung (6) ausgebildet ist, den Isolator (5) auf eine Temperatur zum Abbrennen von auf dem Isolator (5) befindlichen Partikeln zu erwärmen.

4. Abgasreinigungsanlage nach einem der Ansprüche 1 bis 3, **dadurch gekennzeichnet, dass** das Partikelabweisemittel (7) als Ablenkmittel ausgebildet ist, um die Bahn der Partikel in dem Strömungskanal (2) entsprechend abzulenken.

5. Elektrostatischer Abscheider (1,1') für eine Abgasreinigungsanlage, der in einem Strömungskanal (2) einer Abgasleitung angeordne ist und eine von einem Isolator (5,5') zumindest teilweise ummantelte Elektrodenzuführung (4) umfasst, **dadurch gekennzeichnet, dass** an und/oder in dem Isolator (5,5') eine Heizeinrichtung (6) als Partikelabweisemittel integriert ausgebildet ist.

## Claims

1. Exhaust emission control system, comprising a flow channel, through which an exhaust gas containing particles flows in a direction of flow,
and an electrostatic separator, which is formed in this flow channel by a high-voltage electrode extending substantially in the direction of flow inside the channel, by the channel wall acting as a counter electrode and by an electrode feed, for feeding the high-voltage electrode, the electrode feed being at least partially sheathed with an insulator,
**characterized in that** a particle-repelling means integrated on or in the insulator is designed as a thermophorectic particle-repelling means, the particle-repelling means comprising a heating device.

2. Exhaust emission control system according to Claim 1, **characterized in that** the heating device (6) is suitable for heating up an outer surface of the insulator (5) to a temperature required for thermophoresis, which is correspondingly higher than that of the surrounding exhaust gases.

3. Exhaust emission control system according to either of Claims 1 and 2, **characterized in that** the heating device (6) is designed to heat the insulator (5) to a temperature for burning off particles located on the insulator (5).

4. Exhaust emission control system according to one of Claims 1 to 3, **characterized in that** the particle-repelling means (7) is designed as a diverting means for appropriately diverting the path of the particles in the flow channel (2).

5. Electrostatic separator (1, 1') for an exhaust emission control system, which separator is arranged in a flow channel (2) of an exhaust pipe and comprises an electrode feed (4) that is at least partially sheathed by an insulator (5, 5'), **characterized in that** a heating device (6) is formed in an integrated manner on and/or in the insulator (5, 5') as a particle-repelling means.

## Revendications

1. Installation d'épuration de gaz d'échappement, comprenant un canal d'écoulement à travers lequel un gaz d'échappement contenant des particules circule dans une direction d'écoulement, et un séparateur électrostatique, qui est formé dans ce canal d'écoulement par une électrode à haute tension s'étendant à l'intérieur du canal essentiellement dans la direction d'écoulement, par la paroi de canal faisant office de contre-électrode et par une alimentation d'électrode, afin d'alimenter l'électrode à haute tension, dans laquelle l'alimentation d'électrode est au moins en partie enveloppée par un isolant, **caractérisée en ce qu'**un moyen de répulsion des particules intégré sur ou dans l'isolant est réalisé sous forme de moyen de répulsion des particules par thermophorèse, dans laquelle le moyen de répulsion des particules comprend un dispositif de chauffage.

2. Installation d'épuration de gaz d'échappement selon la revendication 1, **caractérisée en ce que** le dispositif de chauffage (6) est apte à échauffer une surface extérieure de l'isolant (5) à une température nécessaire pour une thermophorèse, qui est de façon correspondante plus élevée que celle du gaz ambiant.

3. Installation d'épuration de gaz d'échappement selon les revendications 1 ou 2, **caractérisée en ce que** le dispositif de chauffage (6) est configuré pour échauffer l'isolant (5) à une température permettant de brûler les particules se trouvant sur l'isolant (5).

4. Installation d'épuration de gaz d'échappement selon l'une quelconque des revendications 1 à 3, **caractérisée en ce que** le moyen de répulsion des particules (7) est réalisé sous la forme d'un moyen de déviation, afin de dévier la trajectoire des particules de façon correspondante dans le canal d'écoulement (2).

5. Séparateur électrostatique (1, 1') pour une installation d'épuration de gaz d'échappement, qui est installé dans un canal d'écoulement (2) d'une conduite de gaz d'échappement et qui comprend une alimentation d'électrode (4) enveloppée au moins en partie par un isolant (5, 5'), **caractérisé en ce qu'**un dispositif de chauffage (6) est réalisé sous forme intégrée sur et/ou dans l'isolant (5, 5') comme moyen de répulsion des particules.
